# EUROPÄISCHE PATENTSCHRIFT

(11) **EP 1 199 395 B1**
(45) Veröffentlichungstag und Bekanntmachung des Hinweises auf die Patenterteilung: **01.06.2005**
(21) Anmeldenummer: 00122785.9
(22) Anmeldetag: 19.10.2000
(51) Int. Cl.: D06F 37/42

(54) **Türverriegelung mit Wiedereinschaltsperrung**
Reclosable closure for door latch
Verrouillage refermable pour verrou de porte

(43) Veröffentlichungstag der Anmeldung: 24.04.2002
(73) Patentinhaber: Elektromanufaktur Zangenstein, Hanauer GmbH & Co. KGaA, 92507 Nabburg (DE)
(72) Erfinder: Dirnberger, Albert, 92431 Neunburg v.W. (DE)
(74) Vertreter: von Hellfeld, Axel, Dr. Dipl.-Phys.

(56) Entgegenhaltungen:
- DE-A- 2 017 664
- DE-A- 3 919 458
- DE-A- 19 601 230
- US-A- 4 342 476

## Beschreibung

### Gebiet der Erfindung

Die vorliegende Erfindung betrifft im allgemeinen Türverriegelungen für elektrische Geräte und insbesondere für Waschmaschinen, Wäschetrockner und Geschirrspülmaschinen. Im speziellen betrifft die vorliegende Erfindung eine Türverriegelung mit einer integrierten Wiedereinschaltsperrung für ein elektrisches Geräte die verhindert, daß nach einem Öffnen einer Tür des elektrischen Gerätes dessen Betrieb durch erneutes Schließen der Tür fortgesetzt wird.

### Hintergrund der Erfindung

Aus Sicherheitsgründen ist es erforderlich, daß bei elektrischen Geräten (z.B. Haushaltsgeräten, insbesondere Waschmaschinen, Wäschetrocknern, Geschirrspülmaschinen, etc.) der Betrieb nicht selbständig, automatisch wiederaufgenommen wird, wenn bei einem sich in Betrieb befindlichen Gerät dessen Gerätetür geöffnet und anschließend wieder geschlossen wird. Hierfür werden sogenannte Wiedereinschaltsperren verwendet, die sicherstellen, daß ein elektrisches Gerät erst dann wieder betrieben werden kann, wenn ein Benutzer nach dem erneuten Schließen der Gerätetür das elektrische Gerät durch eine weitere Maßnahme, z.B. Drücken einer Starttaste, wieder in den Betriebszustand versetzt.

Bei einer bekannten Wiedereinschaltsperre wird ein im Bereich der Tür angeordneter Schalter (Türschalter) verwendet, der ein Öffnen der Tür detektiert. Bei dieser elektrischen Lösung wird die Steuerung des elektrischen Gerätes mittels des Türschalters so gesteuert, daß bei einem Wiederverschließen der Tür eine Wiederinbetriebnahme verhindert wird.

Eine weitere bekannte Wiedereinschaltsperre wird ebenfalls durch die Öffnungsbewegung der Tür betätigt. In diesem Fall wird eine mechanische Lösung verwendet, bei der die Tür mit einem Gestänge so zusammenwirkt, daß eine Türöffnung mittels des Gestänges einen Hauptschalter (z.B. Starttaste, Ein/Aus-Schalter) eines elektrischen Gerätes mechanisch in eine Stellung bringt, die den Betrieb des elektrischen Gerätes unterbricht. Zur Wiederaufnahme des Betriebes muß dann der Hauptschalter erneut betätigt werden.

Ferner ist eine Türverriegelung für Haushaltsgeräte bekannt, bei der mittels einer mit der Türverriegelung verbundenen, separaten Betätigungsvorrichtung (Bowdenzug) ein Hauptschalter mechanisch in einen Zustand gebracht wird, der eine automatische Fortsetzung des Betriebes des Gerätes nach einem erneuten Schließen der Tür verhindert.

Ein Nachteil der Wiedereinschaltsperren, die von Gerätetüren betätigt werden, besteht darin, daß zusätzliche betätigbare Komponenten im Bereich der Tür und/oder des Gerätegehäuses angebracht werden müssen. Ferner ist es bei der elektrischen Lösung erforderlich, daß das elektrische Gerät eine elektrische Steuerung aufweist oder elektrisch steuerbare Komponenten vorhanden sind, um einen Hauptschalter mechanisch in seinen nicht betätigten Zustand zu bringen. Die genannte Verwendung eines Gestänges, das durch Türöffnungen betätigt wird, ist konstruktiv aufwendig und toleranzempfindlich.

Die Verwendung einer mit einer Türverriegelung zusammenwirkenden Betätigungsvorrichtung erfordert ebenfalls eine aufwendige Konstruktion des elektrischen Gerätes, um die Betätigungseinrichtung mit der Türverriegelung zu verbinden und eine Betätigung des Hauptschalters des elektrischen Gerätes zu gewährleisten. Insbesondere die Verwendung eines Bowdenzuges macht diediesen Ansatz störanfällig und erfordert die Einhaltung geringer Toleranzen.

Des weiteren ist es bei bekannten Wiedereinschaltsperren nicht vorgesehen, den Öffnungs- und Schließzustand der Tür zu erfassen.

DE 196 28 723 A1 betrifft ein elektrisches Haushaltsgerät, insbesondere einen elektrischen Wäschetrockner, mit einer Trommel zur Wäscheaufnahme und einer mittels einer Tür verschließbaren Beladeöffnung. In Abhängigkeit vom Öffnungs- oder Schließzustand der Tür kann ein die Trommel antreibender Motor betrieben werden. Um zu verhindern, dass der Motor bei geöffneter Tür in Betrieb genommen werden kann wird eine Wiedereinschaltsperre verwendet. Die Wiedereinschaltsperre verhindert in Antwort auf einen Übergang der Tür aus ihrem Schließzustand in den Öffnungszustand eine Energiezufuhr zu dem Motor. Um einen solchen Zustandsübergang der Tür zu ermitteln, wird ein Türkontakt verwendet, der dann ein entsprechendes Signal erzeugt, das die Wiedereinschaltsperre aktiviert. Alternativ können mechanische, mit der Tür verbundene Einrichtungen verwendet werden, die bei einer Bewegung der Tür aus ihrem Schließzustand in den Öffnungszustand die Wiedereinschaltsperre über eine mechanische Verbindung aktivieren. Die Wiedereinschaltsperre wird ausschließlich in Abhängigkeit von Türbewegungen aktiviert. Solange sich die Tür in ihrem Schließzustand befindet, kann die Wiedereinschaltsperre nicht aktiviert werden. Dies gilt unabhängig davon, wie die Tür in ihrem Schließzustand gehalten wird. Insbesondere erfolgt keine Aktivierung der Wiedereinschaltsperre in Abhängigkeit von Betriebszuständen einer Einrichtung, wie z.B. einer Verriegelung, die die Tür lediglich in ihrem Schließzustand hält, sodass ein Benutzer die Tür jederzeit öffnen kann, die Tür in einem Schließzustand verriegelt, sodass eine Öffnung des Benutzers nicht möglich ist, und/oder die Tür freigibt, sodass ein Benutzer die Tür nach Freigabe öffnen kann.

DE 39 19 458 A1 offenbart eine Türverriegelung für elektrische Geräte, ebenfalls insbesondere für Wäschetrockner. Diese Türverriegelung umfasst keine Wiedereinschaltsperrung und ist im Folgenden bei der Beschreibung bevorzugter Ausführungsformen näher erläutert.

### Aufgabe der Erfindung

Aufgabe der vorliegenden Erfindung ist es, eine Wiedereinschaltsperre für elektrische Geräte bereitzustellen, die die genannten Nachteile bekannter Lösungen vermeidet und geringe Abmessungen aufweist. Ferner soll es die Erfindung ermöglichen, mittels der Wiedereinschaltsperre geöffnete und geschlossene Stellungen einer Tür eines elektrischen Gerätes zu ermitteln.

### Kurzbeschreibung der Erfindung

Zur Lösung dieser Aufgabe stellt die Erfindung eine Türverriegelung mit einer Wiedereinschaltsperrung für ein elektrisches Gerät, insbesondere eine Waschmaschine, einen Wäschetrockner oder eine Geschirrspülmaschine, bereit.

Die erfindungsgemäße Türverriegelung weist eine Verriegelungseinrichtung auf, die in einer Schließstellung eine Tür eines elektrischen Gerätes verriegelt und in einer Öffnungsstellung die Tür entriegelt. Die Verriegelungseinrichtung kann beispielsweise ein Drehfallenverschluß mit einem Drehglied, das in einer Schließstellung mit einer Nase einen Schließkolben zu blockieren vermag und in einer Öffnungsstellung den Schließkolben freigibt, und einer Klinke sein, die in einer Sperrstellung das Drehglied in seiner Schließstellung blockiert und in einer Freigabestellung das Drehglied für eine Drehbewegung in seine Öffnungsstellung freigibt. Für die Verriegelungseinrichtung kann auch ein Verschluß mit Längsschieber verwendet werden.

Des weiteren umfaßt die erfindungsgemäße Türverriegelung eine Wiedereinschaltsperreinrichtung, die in einem Freigabezustand den Betrieb und insbesondere die Wiederinbetriebnahme des elektrischen Gerätes ermöglicht und in einem Sperrzustand den Betrieb des elektrischen Gerätes unterbricht oder eine Wiederinbetriebnahme verhindert. Um nach einem Öffnen der Tür des elektrischen Gerätes eine selbständige Wiederinbetriebnahme des elektrischen Gerätes durch ein erneutes Schließen der Tür zu verhindern, wird bei einem Übergang von der Schließstellung der Verriegelungseinrichtung in die Öffnungsstellung derselben die Wiedereinschaltsperreinrichtung von ihrem Freigabezustand in ihren Sperrzustand gebracht.

Um die (Wieder-)Inbetriebnahme des elektrischen Gerätes unabhängig von dem Zeitpunkt zu ermöglichen, zu dem die Verriegelungseinrichtung in ihre Schließstellung übergegangen ist, wird die Wiedereinschaltsperreinrichtung, unabhängig von dem Übergang der Verriegelungseinrichtung aus der Öffnungsstellung in ihre Schließstellung, in den Freigabezustand gebracht. Hierfür kann ein Steuersignal des elektrischen Gerätes verwendet werden, das beispielsweise durch Betätigen eines Hauptschalters oder Drücken einer Ein/Aus-Taste erzeugt wird, so betrieben wird, daß die Wiedereinschaltsperreinrichtung ihren Freigabezustand einnimmt.

Ferner ist vorgesehen, daß hierfür ein Aktuator verwendet wird, der den Übergang der Wiedereinschaltsperreinrichtung in ihren Freigabezustand bewirkt. Beispiele für solche Aktuatoren sind elektrisch gesteuerte Aktuatoren (z.B. mechanisch wirkende Relais), elektromagnetische Komponenten (z.B. Magnete), piezostriktiv betriebene Einheiten und dergleichen.

Vorzugsweise wird die Zustandsänderung der Wiedereinschaltsperreinrichtung mittels einer wenigstens für den Zeitraum der Zustandsänderung bestehenden mechanischen Wirkverbindung zwischen der Verriegelungseinrichtung und der Wiedereinschaltsperreinrichtung hervorgerufen. Hierfür umfaßt die Wiedereinschaltsperreinrichtung ein erstes Betätigungsglied, das in dem Freigabezustand eine Freigabestellung und in dem Sperrzustand eine Sperrstellung einnimmt.

Zur Erzeugung eines elektrischen Signales, das die Aktivierung der Wiedereinschaltsperrung angibt, betätigt das erste Betätigungsglied einen ein geeignetes Signal erzeugenden Schalter oder Taster. Je nach Art des verwendeten Schalters oder Tasters (z.B. Mikroschalter, Mikrotaster, Kippschalter, Schiebeschalter, etc.) wirkt das erste Betätigungsglied mit dem Schalter oder Taster in seiner Freigabestellung und/oder in seiner Sperrstellung zusammen. Ein so erzeugtes Signal kann auch verwendet werden, um anzugeben, ob die Türverriegelung und damit die Gerätetür geöffnet und/oder geschlossen ist.

Vorzugsweise wird der Freigabezustand für die Wiedereinschaltsperreinrichtung durch eine Bewegung des ersten Betätigungsgliedes in dessen Freigabestellung erreicht. Hierfür kann der Aktuator verwendet werden, der das erste Betätigungsglied von dessen Sperrstellung in dessen Freigabestellung bewegt.

Um zu bestimmen, ob die Tür des elektrischen Gerätes geöffnet oder geschlossen ist, weist die Türverriegelung ein zweites Betätigungsglied auf, das bei der Schließstellung der Verriegelungseinrichtung eine Schließposition und bei der Öffnungsstellung der Verriegelungseinrichtung eine Öffnungsposition hat.

Wird nur das erste Betätigungsglied verwendet, bringt die Verriegelungseinrichtung bei einem Übergang von ihrer Schließstellung in ihre Öffnungsstellung das erste Betätigungsglied in dessen Sperrstellung.

Werden beide Betätigungsglieder verwendet, kann ausgehend von dem Freigabezustand der Sperrzustand der Wiedereinschaltsperreinrichtung erreicht werden, indem die Verriegelungseinrichtung bei einem Übergang von ihrer Schließstellung in ihre Öffnungsstellung mit dem zweiten Betätigungsglied so zusammenwirkt, daß das zweite Betätigungsglied aus seiner Schließposition in seine Öffnungsposition gebracht und dabei eine Änderung der Stellung des ersten Betätigungsgliedes von dessen Freigabestellung in dessen Sperrstellung verursacht.

Alternativ ist es vorgesehen, daß die Verriegelungseinrichtung bei einem Übergang von ihrer Schließstellung in ihre Öffnungsstellung das erste Betätigungsglied aus dessen Freigabestellung in dessen Sperrstellung bringt, wobei das zweite Betätigungsglied ausgehend von dessen Schließposition in dessen Öffnungsposition gebracht wird.

Bei den zuletzt genannten Ausführungsformen ist es erforderlich, daß das erste und/oder das zweite Betätigungsglied entsprechend ausgestaltet sind, um das beschriebene Zusammenwirken zu gewährleisten. Hierfür können beispielsweise an dem ersten und/oder dem zweiten Betätigungsglied ausgeformte Mitnehmer, Rasten, Nasen, etc. dienen.

Im Gegensatz zu dem ersten Betätigungsglied nimmt das zweite Betätigungsglied seine Schließposition ein, wenn die Verriegelungseinrichtung in ihre Schließstellung übergegangen ist. Vorzugsweise wird diese Positionsänderung des zweiten Betätigungsgliedes durch ein Zusammenwirken mit der Verriegelungseinrichtung erreicht.

Zur Erfassung der Position des zweiten Betätigungsgliedes kann ein Schalter oder Taster verwendet werden, der, vergleichbar zu dem von dem ersten Betätigungsglied betätigbaren Schalter oder Taster, von dem zweiten Betätigungsglied in dessen Schließposition und/oder dessen Öffnungsposition betätigt wird.

Wenn das erste Betätigungsglied in seiner Freigabestellung gesichert werden soll, ist eine im wesentlichen unabhängig von der Verriegelungseinrichtung wirkende Einrichtung erforderlich. Hierfür kann beispielsweise eine Rastfeder verwendet werden, die das erste Betätigungsglied in seiner Freigabestellung sichert. Die Rastfeder kann auch verwendet werden, um das erste Betätigungsglied in dessen Sperrstellung zu halten. Alternativ ist es vorgesehen, daß die Sicherung in der Sperrstellung mittels einer geeigneten Wirkverbindung mit der Verriegelungseinrichtung bereitgestellt wird.

Da die Positionen des zweiten Betätigungsgliedes von den Stel.lungen der Verriegelungseinrichtung abhängen, kann, falls gewünscht, eine Sicherung des zweiten Betätigungsgliedes in seiner Schließposition und seiner Öffnungsposition mittels einer entsprechenden Wirkverbindung mit der Verriegelungseinrichtung erreicht werden. Um das zweite Betätigungsglied in seiner Schließposition oder in seiner Öffnungsposition zu halten, kann auch eine Rastfeder verwendet werden. Vorzugsweise wird zum Sichern des ersten Betätigungsgliedes und des zweiten Betätigungsgliedes eine gemeinsame Einrichtung, z.B. eine Rastfeder, verwendet.

Des weiteren ist es zu bevorzugen, daß die Komponenten der zuvor beschriebenen Ausführungsformen der erfindungsgemäßen Türverriegelung baueinheitlich in einem Gehäuse integriert sind.

Erfindungsgemäß befindet sich also die Wiedereinschaltsperre im Verschluß oder in seiner unmittelbaren Nähe und durch das Verriegelungselement des Verschlusses wird die Wiedereinschaltsperre mittelbar oder unmittelbar in eine erste stabile Lage sowie durch einen Elektromagneten in eine zweite stabile Lage gebracht. Somit ermöglicht es die Erfindung, z.B. einen Drehfallenverschluß oder einen Verschluß mit Längsschieber in einfacher Weise um die Funktion einer Wiedereinschaltsperre zu erweitern. Damit ist es möglich, in einfacher und kostengünstiger Weise eine zuverlässige Wiedereinschaltsperre auch in Maschinen vorzusehen, die nur eine einfache Elektronik (oder auch keine Elektronik) aufweisen.

### Kurzbeschreibung der Figuren

Bei der folgenden Beschreibung bevorzugter Ausführungsformen wird auf die beigefügten Figuren Bezug genommen, von denen zeigen:
- Fig. 1: eine schematische Querschnittsansicht einer Verriegelungseinrichtung zur Verwendung bei einer erfindungsgemäßen Türverriegelung,
- Fig. 2: eine schematische Darstellung einer Ausführungsform einer erfindungsgemäßen Wiedereinschaltsperreinrichtung, zur Veranschaulichung des erfindungsgemäßen Prinzips,
- Fig. 3: eine perspektivische Darstellung einer Ausführungsform einer erfindungsgemäßen Türverriegelung, und
- Fig. 4: eine perspektivische Darstellung der erfindungsgemäßen Türverriegelung von Fig. 3, wobei die Verriegelungseinrichtung und das zweite Betätigungsglied weggelassen sind.

### Beschreibung bevorzugter Ausführungsformen

Bei den im folgenden beschriebenen Ausführungsformen einer Türverriegelung wird eine in Fig. 1 schematisch teilweise dargestellte Verriegelungseinrichtung 2 verwendet. Eine ausführliche Beschreibung einer derartigen, auch als Drehfallenverriegelung bezeichneten Verriegelungseinrichtung ist in der DE 39 19 458 A1 zu finden. Zum besseren Verständnis werden im folgenden die wesentlichen Merkmale der Funktionsweise der Verriegelungseinrichtung 2 erläutert.

Die Verriegelungseinrichtung 2 weist ein um eine Drehachse 4 drehbares Drehglied 6 auf. Mit einer benachbart zu einer Ausnehmung 8 angeordneten Nase 10 blockiert das Drehglied 6 einen Schließkolben 12, wenn sich das Drehglied in seiner in Fig. 1 dargestellten Schließstellung befindet. In der Schließstellung greift eine Klinke 14 mit einer abgewinkelten Nase 16 so in eine Kulissenführung 18 des Drehgliedes 6 ein, daß das Drehglied 6 in seiner Schließstellung blockiert wird. In dem in Fig. 1 dargestellten Zustand der Verriegelungseinrichtung 2 kann eine Tür (nicht dargestellt) eines elektrischen Gerätes verriegelt werden.

Um die Verriegelungseinrichtung 2 zum Öffnen der Gerätetür zu entriegeln, wird die Klinke 14 in eine Freigabestellung gebracht, in der sie das Drehglied 6 freigibt. Hierfür wird die Klinke 14 mittels einer nicht dargestellten mechanischen Einrichtung in ihre Freigabestellung gebracht oder mittels der Kulissenführung 18 so bewegt, daß sie ihre Freigabestellung einnimmt, wenn durch einen Druck auf die Gerätetür der Schließkolben 12 das Drehglied 6 gemäß Fig. 1 in Uhrzeigerrichtung bewegt. Sobald die Klinke 14 das Drehglied 6 für eine Drehbewegung freigibt, wird das Drehglied 6 mittels einer nicht dargestellten Feder gemäß Fig. 1 gegen den Uhrzeigersinn gedreht, wodurch der Schließkolben 12 freigegeben wird. Dann kann die Gerätetür geöffnet werden.

Um die gewünschte Wiedereinschaltsperrfunktion bereitzustellen, wird eine baueinheitlich mit der Verriegelungseinrichtung 2 in einem nicht gezeigten Gehäuse einer Türverriegelung integrierte Wiedereinschaltsperreinrichtung verwendet. Die grundlegende Funktionsweise der Wiedereinschaltsperreinrichtung sowie deren entsprechenden Komponenten werden unter Bezugnahme auf Fig. 2 erläutert.

Die in Fig. 2 allgemein mit 20 bezeichnete Wiedereinschaltsperreinrichtung umfaßt ein erstes Betätigungsglied 22, das um eine Drehachse 24 drehbar gelagert ist. Das erste Betätigungsglied 22 weist auf einer Seite der Drehachse 24 ein erstes Ende 26 und ein zweites dem ersten Ende 26 gegenüberliegendes Ende 28 auf, das sich auf der anderen Seite der Drehachse 24 befindet.

Das in Fig. 2 mit durchgezogenen Linien dargestellte erste Betätigungsglied 22 befindet sich in einer Sperrstellung, die einen Sperrzustand für die Wiedereinschaltsperreinrichtung 20 charakterisiert. Das gestrichelt dargestellte erste Betätigungsglied 22 befindet sich in einer Freigabestellung, die einen Freigabezustand für die Wiedereinschaltsperreinrichtung 20 definiert.

Wenn zur Inbetriebnahme eines elektrischen Gerätes, bei dem die Türverriegelung verwendet wird, die Gerätetür geschlossen und dadurch die Verriegelungseinrichtung 2 von ihrer Öffnungsstellung in ihre Schließstellung übergeht, befindet sich die Wiedereinschaltsperreinrichtung 20 in ihrem Sperrzustand, d.h. das erste Betätigungsglied 22 befindet sich in seiner Sperrstellung. Um den eigentlichen Betrieb des elektrischen Gerätes zu starten, steuert ein Benutzer des elektrischen Gerätes dieses, beispielsweise durch Betätigung eines Schalters oder Tasters. In Antwort darauf wird, beispielsweise unter Verwendung eines elektromagnetischen Aktuators, auf das erste Ende 26 des ersten Betätigungsgliedes 22 in Richtung des Pfeiles P1 eine Kraft ausgeübt, wodurch das erste Betätigungsglied 22 in seine Freigabestellung gedreht wird. Diese Stellung des ersten Betätigungsgliedes 22 wird detektiert, um das elektrische Gerät tatsächlich in Betrieb zu nehmen.

Zur Ermittlung der Freigabestellung des ersten Betätigungsgliedes 22 wird ein Schalter 30, genauer ein Mikrotaster, verwendet, der beim Übergang des ersten Betätigungsgliedes 22 von dessen Sperrstellung in dessen Freigabestellung freigegeben wird. Das so erzeugte Signal gibt einer nicht gezeigten Steuerung des elektrischen Gerätes an, daß sich das Betätigungsglied 22 in dessen Freigabestellung befindet und das elektrische Gerät gestartet werden kann. Alternativ ist es möglich, daß das erste Betätigungsglied 22 hierfür den Schalter 30 betätigt, wenn es in seine Freigabestellung übergeht.

Wird im folgenden die Gerätetür geöffnet und dadurch die Verriegelungseinrichtung 2 entriegelt, werden Bewegungen einzelner Komponenten der Verriegelungseinrichtung 2 und insbesondere des Drehgliedes 6 verwendet, um auf das zweite Ende 28 des ersten Betätigungsgliedes 22 in Richtung des Pfeiles P2 eine Kraft auszuüben. Dies hat zur Folge, daß das erste Betätigungsglied 22 aus seiner Freigabestellung in seine Sperrstellung bewegt wird und den Schalter 30 betätigt (alternativ: beim Verlassen der Freigabestellung den Schalter 30 freigibt).

Die Betätigung des Schalters 30 (alternativ: die Freigabe des Schalters 30) erzeugt ein Signal, das die Steuerung des elektrischen Gerates in einen Zustand versetzt, in dem das elektrische Gerät nicht wieder in Betrieb genommen werden kann oder in dem der Betrieb automatisch fortgesetzt wird, wenn die Tür wieder verschlossen wird. Zur Fortsetzung des Betriebes sind weitere Maßnahmen durch den Benutzer erforderlich, wie z.B. das erneute Betätigen eines Ein/Aus-Schalters oder -tasters.

Unter Bezugnahme auf Fig. 3 und 4 wird im folgenden eine Ausführungsform einer Türverriegelung erläutert, mit der ein unerwünschtes Wiedereinschalten eines elektrischen Gerätes verhindert und festgestellt wird, ob eine Gerätetür geöffnet oder geschlossen ist.

Die in Fig. 3 dargestellte Türverriegelung weist die Verriegelungseinrichtung 2 aus Fig. 1 auf. Lediglich deren Drehglied 6 ist hier bezeichnet, da das Drehglied 6, genauer dessen Bewegungen, zum Betrieb der Wiedereinschaltsperreinrichtung 20 verwendet werden.

Für die unter Bezugnahme auf Fig. 2 beschriebene Krafteinleitung in das erste Ende 26 des ersten Betätigungsgliedes 22 in Richtung des Pfeiles P1 wird ein Elektromagnet 32 verwendet, der mittels eines nicht dargestellten Bauteiles zur Drehung des ersten Betätigungsgliedes 22 mit dem ersten Ende 26 zusammenwirkt. Wenn unter den oben genannten Voraussetzungen und Bewegungsabläufen das erste Drehglied 22 aus seiner Sperrstellung in seine Freigabestellung gebracht werden soll, wird der Elektromagnet 32 mit einem Impuls angesteuert, so daß das mit dem ersten Ende 26 zusammenwirkende Bauteil des Elektromagneten 32 das erste Ende 26 freigibt, wenn sich das erste Betätigungsglied 22 in seiner Freigabestellung befindet. Diese Freigabe des ersten Endes 26 erlaubt eine unbehinderte Drehung des ersten Betätigungsgliedes 22 zurück in seine Sperrstellung. Alternativ zu der Impulssteuerung des Elektromagneten 32 kann auch das von dem Schalter 30 erzeugte Signal zur Steuerung des Elektromagneten 32 verwendet werden.

Um das erste Betätigungsglied 22 in seiner Freigabestellung zu sichern, dient eine Feder 34. Die Feder 34 ist mit einem Federende 36 mittels einer Einspannung 38 an einer Innenseite eines Gehäuses (nicht bezeichnet) für die Türverriegelung befestigt. Die als Rastfeder dienende Feder 34 weist eine Raste 40 auf. Ein dem Federende 36 gegenüberliegendes freies Federende 42 erlaubt eine elastische Bewegung der Feder 34 bei Stellungsänderungen des ersten Betätigungsgliedes 22.

Das erste Betätigungsglied 22 ist an seinem zweiten Ende 28 so ausgestaltet, daß die Raste 40 in der Freigabestellung in das zweite Ende 28 eingreift, um das erste Betätigungsglied 22 in der Freigabestellung zu sichern. Diese Sicherung des ersten Betätigungsgliedes 22 vermeidet einen unerwünschten Übergang in seine Sperrstellung.

Die Feder 34 wird ebenfalls verwendet, um das erste Betätigungsglied 22 in seiner Sperrstellung zu halten, wobei die Raste 40 in eine Stirnfläche 44 am zweiten Ende 28 eingreift.

In seiner Sperrstellung kontaktiert das erste Betätigungsglied 22 mit einer Nase 46 einen Taster 48 des Schalters 30. Wird das erste Betätigungsglied 22 aus der Sperrstellung bewegt, wird der Taster 48 mittels einer nicht dargestellten Feder des Schalters 30 in eine nicht betätigte Stellung gebracht. In Antwort darauf erzeugt der Schalter 30 ein Signal, das, wie oben beschrieben, eine tatsächliche Inbetriebnahme des elektrischen Gerätes ermöglicht.

Des weiteren umfaßt die Türverriegelung ein zweites Betätigungsglied 50, das ebenfalls um die Drehachse 24 drehbar gelagert ist. An seinem der Drehachse 24 gegenüberliegenden Ende weist das zweite Betätigungsglied 50 eine Betätigungszunge 52 auf. Des weiteren sind an dem zweiten Betätigungsglied 50 eine Nase 54 und ein Mitnehmer 56 angeordnet.

Das zweite Betätigungsglied 50 erfüllt hier zwei Funktionen, nämlich einerseits die Ermittlung der Stellung der Verriegelungseinrichtung 2 und damit des Zustandes der Gerätetür und andererseits die Krafteinleitung in das zweite Ende 28 des ersten Betätigungsgliedes 22, um dieses aus seiner Freigabestellung in seine Sperrstellung zu bewegen.

Während das erste Betätigungsglied 22 unabhängig von dem Zeitpunkt, zu dem die Verriegelungseinrichtung 2 ihre Schließstellung einnimmt, mittels des Elektromagneten 32 in seine Freigabestellung gebracht wird, werden die Positionen des zweiten Betätigungsgliedes 50 in Abhängigkeit der Stellungen der Verriegelungseinrichtung 2 geändert. Bei einem Übergang der Verriegelungseinrichtung 2 aus ihrer Schließstellung in ihre Öffnungsstellung wird das Drehglied 6 rotiert und kontaktiert dabei die Betätigungszunge 52. Dadurch wird auf das zweite Betätigungsglied 50 in Richtung des Pfeiles P2 eine Kraft ausgeübt, die eine Drehung desselben gemäß Fig. 3 gegen den Uhrzeigersinn verursacht.

Wenn sich die Verriegelungseinrichtung 2 in ihrer Öffnungsstellung befindet, wird mittels der Nase 54 ein nicht dargestellter Schalter betätigt. Auf diese Weise wird ein Signal erzeugt, das der Steuerung des elektrischen Gerätes angibt, daß die Verriegelungseinrichtung 2 entriegelt und folglich die Gerätetür offen ist.

Bei einer Verriegelung der Verriegelungseinrichtung 2, d.h. einem Übergang aus der Öffnungsstellung in die Schließstellung, wird das zweite Betätigungsglied 50 mittels einer nicht dargestellten Feder aus der zuvor beschriebenen Öffnungspositioh in eine Schließposition gebracht. Dabei wird der zuvor von der Nase 54 betätigte Schalter freigegeben, wodurch ein Signal erzeugt wird, das eine erfolgte Schließung der Gerätetür angibt. Die zur Positionsänderung des zweiten.Betätigungsgliedes 50 verwendete Federkraft kann, vergleichbar zu der Feder des Schalters 30, von einer Feder des mit der Nase 54 zusammenwirkenden Schalters erzeugt werden.

Wenn die Gerätetür geschlossen ist, befinden sich das zweite Betätigungsglied 50 in seiner Schließposition und die Verriegelungseinrichtung 2 in ihrer Schließstellung. Das erste Betätigungsglied 22 befindet sich, wie oben beschrieben, noch solange in seiner Sperrstellung, bis es mittels des Elektromagneten 32 in seine Freigabestellung bewegt und dort von der Rastfeder 34 gesichert wird. Danach kann das elektrische Gerät in Betrieb genommen werden.

Wird nun die Gerätetür wieder geöffnet und somit die Verriegelungseinrichtung 2 in ihre Öffnungsstellung gebracht, wird, wie oben erläutert, das zweite Betätigungsglied 50 aus seiner Schließposition in seine Öffnungsposition bewegt. Dabei kontaktiert der Mitnehmer 56 das erste Betätigungsglied 22 in einem Bereich am zweiten Ende 28. Dies bewirkt eine Drehung des ersten Betätigungsgliedes 22 aus seiner Freigabestellung in seine Sperrstellung. Das beim Erreichen der Sperrstellung des ersten Betätigungsgliedes 22 durch den Schalter 30 erzeugte Signal wird dann verwendet, um eine unerwünschte, automatische Wiederinbetriebnahme des elektrischen Gerätes zu vermeiden, wenn die Geratetur erneut verschlossen wird. 722027246924

## Patentansprüche

1. Türverriegelung mit Wiedereinschaltsperrung für ein elektrisches Gerät, insbesondere eine Waschmaschine, einen Wäschetrockner oder eine Geschirrspülmaschine, mit:
- einer Verriegelungseinrichtung (2), die in einer Schließstellung eine Tür eines elektrischen Gerätes verriegelt und in einer Öffnungsstellung die Tür entriegelt, und
- einer Wiedereinschaltsperreinrichtung (20), die in einem Freigabezustand den Betrieb des elektrischen Gerätes freigibt und in einem Sperrzustand den Betrieb des elektrischen Gerätes verhindert,
**dadurch gekennzeichnet, daß**
- die Verriegelungseinrichtung (2) bei einem Übergang von der Schließstellung in die Öffnungsstellung die Wiedereinschaltsperreinrichtung (20) aus dem Freigabezustand in den Sperrzustand bringt.

2. Türverriegelung gemäß Anspruch 1, **dadurch gekennzeichnet, daß**
- die Wiedereinschaltsperreinrichtung (20) in. den Freigabezustand übergeht, wenn das elektrische Gerät zum Betrieb desselben entsprechend gesteuert wird.

3. Türverriegelung gemäß einem der vorhergehenden Ansprüche,
**dadurch gekennzeichnet, daß**
- die Wiedereinschaltsperreinrichtung (20) ein erstes Betätigungsglied (22) umfaßt, das in dem Freigabezustand eine Freigabestellung und in dem Sperrzustand eine Sperrstellung aufweist.

4. Türverriegelung gemäß einem der vorhergehenden Ansprüche,
**dadurch gekennzeichnet, daß**
- das erste Betätigungsglied (22) in Abhängigkeit seiner Freigabestellung und/oder Sperrstellung einen ersten Schalter betätigt.

5. Türverriegelung gemäß einem der Ansprüche 2 bis 4, **dadurch gekennzeichnet, daß**
- ein Aktuator (32) das erste Betätigungsglied (22) aus der Sperrstellung in die Freigabestellung bewegt.

6. Türverriegelung gemäß einem der vorhergehenden Ansprüche, **gekennzeichnet, durch**
- ein zweites Betätigungsglied (50), das bei der Schließstellung der Verriegelungseinrichtung (2) eine Schließposition und bei der Öffnungsstellung der Verriegelungseinrichtung (2) eine Öffnungsposition hat.

7. Türverriegelung gemäß einem der Ansprüche 3 bis 6, **dadurch gekennzeichnet, daß**
- die Verriegelungseinrichtung (2) bei einem Übergang von der Schließstellung in die Öffnungsstellung das erste Betätigungsglied (22) in dessen Sperrstellung bringt.

8. Türverriegelung gemäß Anspruch 6, **dadurch gekennzeichnet, daß**
- die Verriegelungseinrichtung (2) bei einem Übergang von der Schließstellung in die Öffnungsstellung das erste Betätigungsglied (22) mittels des zweiten Betätigungsgliedes (50) in seine Sperrstellung bringt.

9. Türverriegelung gemäß Anspruch 6 oder 7 soweit von Anspruch 3 abhängig, **dadurch gekennzeichnet, daß**
- das erste Betätigungsglied (22) bei einem Übergang aus seiner Freigabestellung in seine Sperrstellung das zweite Betätigungsglied (50) in dessen Öffnungsposition bringt.

10. Türverriegelung gemäß einem der Ansprüche 6 bis 9, **dadurch gekennzeichnet, daß**
- das zweite Betätigungsglied (50) bei einem Übergang der Verriegelungseinrichtung (2) aus der Öffnungsstellung in die Schließstellung die Schließposition einnimmt.

11. Türverriegelung gemäß einem der Ansprüche 6 bis 10, **dadurch gekennzeichnet, daß**
- das zweite Betätigungsglied (50) in Abhängigkeit seiner Schließposition und/oder Öffnungsposition einen zweiten Schalter betätigt.

12. Türverriegelung gemäß einem der Ansprüche 3 bis 11, **gekennzeichnet durch**
- eine Rastfeder (34), die das erste Betätigungsglied (22) in den Freigabe- und/oder Sperrstellungen hält.

13. Türverriegelung gemäß einem der Ansprüche 6 bis 11, **gekennzeichnet durch**
- eine Rastfeder (34), die das zweite Betätigungsglied (50) in den Schließ- und/oder Öffnungspositionen hält.

14. Türverriegelung gemäß Anspruch 12 oder 13 soweit von Ansprüchen 3 und 6 abhängig, **gekennzeichnet durch**
- die Rastfeder (34), die das erste und das zweite Betätigungsglied (22, 50) in den Freigabe- und/oder Sperrstellungen sowie den Schließ- und/oder Öffnungspositionen hält.

15. Türverriegelung gemäß einem der vorhergehenden Ansprüche, **dadurch gekennzeichnet, daß**
- die Verriegelungseinrichtung (2) und die Wiedereinschaltsperreinrichtung (20) baueinheitlich in einem Gehäuse integriert sind.

## Claims

1. Door interlock with restart lockout for an electrical appliance, in particular a washing machine, a tumble drier or a dishwasher, comprising:
- an interlocking device (2), which in a closed position interlocks a door of an electrical appliance and in an open position releases the door, and
- a restart lockout device (20), which in a release state enables operation of the electrical appliance and in a lockout state prevents operation of the electrical appliance, **characterized in that**
- upon a changeover from the closed position to the open position the interlocking device (2) brings the restart lockout device (20) from the release state into the lockout state.

2. Door interlock according to claim 1, **characterized in that**
- the restart lockout device (20) changes over into the release state when the electrical appliance is correspondingly controlled for operation of the latter.

3. Door interlock according to one of the preceding claims, **characterized in that**
- the restart lockout device (20) comprises a first actuating member (22), which in the release state has a release position and in the lockout state has a lockout position.

4. Door interlock according to one of the preceding claims, **characterized in that**
- the first actuating member (22) in dependence upon its release position and/or lockout position actuates a first switch.

5. Door interlock according to one of claims 2 to 4, **characterized in that**
- an actuator (32) moves the first actuating member (22) out of the lockout position into the release position.

6. Door interlock according to one of the preceding claims, **characterized by**
- a second actuating member (50), which in the closed position of the interlocking device (2) has a closed position and in the open position of the interlocking device (2) has an open position.

7. Door interlock according to one of claims 3 to 6, **characterized in that**
- upon a changeover from the closed position to the open position the interlocking device (2) brings the first actuating member (22) into its lockout position.

8. Door interlock according to claim 6, **characterized in that**
- upon a changeover from the closed position to the open position the interlocking device (2) brings the first actuating member (22) into its lockout position by means of a second actuating member (50).

9. Door interlock according to claim 6 or 7 as far as it is dependent on claim 3, **characterized in that**
- upon a changeover from its release position to its lockout position the first actuating member (22) brings the second actuating member (50) into its open position.

10. Door interlock according to one of claims 6 to 9, **characterized in that**
- upon a changeover of the interlocking device (2) from the open position to the closed position the second actuating member (50) occupies the closed position.

11. Door interlock according to one of claims 6 to 10, **characterized in that**
- the second actuating member (50) in dependence upon its closed position and/or open position actuates a second switch.

12. Door interlock according to one of claims 3 to 11, **characterized by**
- a locating spring (34), which holds the first actuating member (22) in the release and/or lockout positions.

13. Door interlock according to one of claims 6 to 11, **characterized by**
- a locating spring (34), which holds the second actuating member (50) in the closed and/or open positions.

14. Door interlock according to claim 12 or 13 as far as it is dependent on claims 3 and 6, **characterized by**
- the locating spring (34), which holds the first and the second actuating member (22, 50) in the release and/or lockout positions as well as the closed and/or open positions.

15. Door interlock according to one of the preceding claims, **characterized in that**
- the interlocking device (2) and the restart lockout device (20) are integrated in the form of a constructional unit in a housing.

## Revendications

1. Verrou de porte avec verrouillage refermable pour un appareil électrique, en particulier une machine à laver, un sèche-linge ou un lave-vaisselle, avec :
- un dispositif formant verrou (2), qui, dans une position fermée, verrouille une porte d'un appareil électrique et, dans une position ouverte, déverrouille la porte, et
- un dispositif formant verrouillage refermable (20), qui, dans un état libéré, libère le fonctionnement de l'appareil électrique et, dans un état verrouillé, empêche le fonctionnement de l'appareil électrique,
**caractérisé en ce que**
- le dispositif formant verrou (2), en passant de la position fermée à la position ouverte, amène le dispositif formant verrouillage refermable (20) de l'état libéré à l'état verrouillé.

2. Verrou de porte selon la revendication 1,
**caractérisé en ce que**
- le dispositif formant verrouillage refermable (20) passe à l'état libéré, lorsque l'appareil électrique est commandé de manière correspondante en vue du fonctionnement de celui-ci.

3. Verrou de porte selon l'une des revendications précédentes, **caractérisé en ce que**
- le dispositif formant verrouillage refermable (20) comporte un premier élément d'actionnement (22), qui possède à l'état libéré une position libérée et à l'état verrouillé une position verrouillée.

4. Verrou de porte selon l'une des revendications précédentes,
**caractérisé en ce que**
- le premier élément d'actionnement (22) actionne, en fonction de sa position libérée et/ou verrouillée, un premier interrupteur.

5. Verrou de porte selon l'une des revendications 2 à 4, **caractérisé en ce que**
- un actionneur (32) déplace le premier élément d'actionnement (22) de la position verrouillée à la position libérée.

6. Verrou de porte selon l'une des revendications précédentes, **caractérisé par**
- un second élément d'actionnement (50), qui, dans la position fermée du dispositif formant verrou (2), présente une position fermée et, dans la position ouverte du dispositif formant verrou (2), une position ouverte.

7. Verrou de porte selon l'une des revendications 3 à 6, **caractérisé en ce que**
- le dispositif formant verrou (2), en passant de la position fermée à la position ouverte, amène le premier élément d'actionnement (22) dans sa position verrouillée.

8. Verrou de porte selon la revendication 6,
**caractérisé en ce que**
- le dispositif formant verrou (2), en passant de la position fermée à la position ouverte, amène le premier élément d'actionnement (22), au moyen du second élément d'actionnement (50), dans sa position verrouillée.

9. Verrou de porte selon la revendication 6 ou 7 dans la mesure où cela est lié à la revendication 3,
**caractérisé en ce que**
- le premier élément d'actionnement (22), en passant de sa position libérée à sa position verrouillée, amène le second élément d'actionnement (50) dans sa position ouverte.

10. Verrou de porte selon l'une des revendications 6 à 9, **caractérisé en ce que**
- le second élément d'actionnement (50), lorsque le dispositif format verrou (2) passe de la position ouverte à la position fermée, occupe la position fermée.

11. Verrou de porte selon l'une des revendications 6 à 10, **caractérisé en ce que**
- le second élément d'actionnement (50) actionne, en fonction de sa position fermée et/ou de sa position ouverte, un second interrupteur.

12. Verrou de porte selon l'une des revendications 3 à 11, **caractérisé par**
- un ressort à cran d'arrêt (34), qui maintient le premier élément d'actionnement (22) dans les positions libérée et/ou verrouillée.

13. Verrou de porte selon l'une des revendications 6 à 11, **caractérisé par**
- un ressort à cran d'arrêt (34), qui maintient le second élément d'actionnement (50) dans les positions fermée et/ou ouverte.

14. Verrou de porte selon la revendication 12 ou 13 dans la mesure où cela est lié aux revendications 3 et 6, **caractérisé par**
- le ressort à cran d'arrêt (34), qui maintient le premier et le second éléments d'actionnement (22, 50) dans les positions libérée et/ou verrouillée ainsi que les positions fermée et/ou ouverte.

15. Verrou de porte selon l'une des revendications précédentes, **caractérisé en ce que**
- le dispositif formant verrou (2) et le dispositif formant verrouillage refermable (20) sont intégrés dans un logement de façon modulaire.
